# EUROPÄISCHE PATENTSCHRIFT

(11) **EP 2 995 424 B1**
(45) Veröffentlichungstag und Bekanntmachung des Hinweises auf die Patenterteilung: **12.12.2018**
(21) Anmeldenummer: 14184375.5
(22) Anmeldetag: 11.09.2014
(51) Int. Cl.: B25B 7/00, B25B 27/14, G06M 3/06, G06M 3/02, G07C 3/14, H01R 43/048, H01R 43/042

(54) **Handzange**
Pliers
Pince

(43) Veröffentlichungstag der Anmeldung: 16.03.2016
(73) Patentinhaber: Wezag GmbH Werkzeugfabrik, 35260 Stadtallendorf (DE)
(72) Erfinder: Glockseisen, Thomas, 40217 Düsseldorf (DE)
(74) Vertreter: REHBERG HÜPPE + PARTNER

(56) Entgegenhaltungen:
- DE-A1- 1 490 170
- DE-A1-102011 050 718
- US-A- 2 006 396
- US-A- 3 590 484
- US-A1- 2010 293 720

## Beschreibung

### TECHNISCHES GEBIET DER ERFINDUNG

Die Erfindung betrifft eine Handzange, bei welcher es sich um eine beliebige nicht fremdkraftbetätigte, sondern manuell von einem Benutzer betätigte Zange handeln kann. Hierbei kann die Zange in Einhandbedienung oder Zweihandbedienung betätigt werden. Um lediglich einige Beispiele zu nennen, kann es sich bei der Zange um eine Schneidzange, eine Crimpzange oder Presszange (insbesondere Presszange zum abdichtenden Verpressen von Rohrverbindungen), Lochzange u. ä. handeln. Im Folgenden wird zur Vereinfachung der Beschreibung teilweise auf eine Presszange Bezug genommen, ohne dass hierdurch eine Einschränkung der Erfindung auf diesen Typ einer Handzange erfolgen soll.

### STAND DER TECHNIK

Gemäß der Druckschrift DE 10 2007 050 176 A1 erfordern die zunehmende Komplexität von Kabelbäumen, eine verschärfte Produkthaftung und erhöhte Garantieanforderungen eine Qualitätssicherung durch Überwachung einer Presskraft beim Herstellen einer Pressverbindung. Vorgeschlagen wird, eine Presszange mit einer Kraftmesseinrichtung auszustatten, welche als piezoelektrischer Kraftsensor oder als Dehnmessstreifen ausgebildet ist. Die Kraftmesseinrichtung ist auf der Außenseite eines Pressstempels oder auch innerhalb eines Pressstempels oder in einer Pressaufnahme angeordnet. Die Presszange wird mit einem Sender ausgestattet, welcher oberhalb des Pressstempels am Presszangenkopf angebracht ist. Der Sender sendet ein drahtloses Presskraftsignal aus, welches von einer externen Empfangs- und Auswerteeinrichtung empfangen und ausgewertet wird. Der Sender kann über Bedienelemente ein- und ausgeschaltet werden. Des Weiteren kann über die Bedienelemente die Frequenz des Senders vorgegeben werden. In den Sender ist eine Energiequelle in Form einer elektrischen Batterie oder eines aufladbaren Akkumulators zur Energieversorgung des Senders und der Kraftmesseinrichtung integriert. Möglich ist des Weiteren, dass der Sender über eine Induktionsspule verfügt, in welcher ein äußeres Magnetfeld einen Induktionsstrom erzeugen kann, um den Akkumulator nachzuladen. Möglich ist auch die Ausstattung der Presszange mit einer Solarzelle, über welche alternativ die Nachladung des Akkumulators erfolgen kann. Ebenfalls möglich ist aber auch die Leistungsversorgung der Kraftmesseinrichtung und des Senders über eine temporäre Kabelverbindung. Die Presszange verfügt über eine Anzeigeeinrichtung, an welcher eine Presskraft, eine Sendefrequenz, ein Hinweis auf das Bestehen einer drahtlosen Verbindung, ein Ladezustand des Akkumulators u. ä. angezeigt werden kann. Hierbei kann die Anzeigeeinrichtung als LED- oder LCD-Anzeigevorrichtung ausgebildet sein. Zusätzlich kann an der Presszange ein Wegmesssystem zur Erfassung des Arbeitshubs der Presszange vorgesehen sein. Um Beschädigungen zu vermeiden, kann die Presszange über eine Ratscheneinrichtung oder eine durchrutschende Kupplung verfügen, welche die applizierbare Presskraft auf einen vorgegebenen Wert begrenzt. Die Empfangs- und Auswerteeinrichtung kann beispielsweise als handelsüblicher PC mit einem Bluetooth-Empfänger ausgebildet sein. Einsatz finden kann auch eine Datenbank, in welcher empfangene Signale abgespeichert werden, um die Qualität der hergestellten Pressverbindungen zuverlässig und dauerhaft zu dokumentieren.

Die Druckschrift DE 298 06 179 U1 beschreibt ebenfalls Maßnahmen zur Dokumentation eines Verlaufs einer Presskraft in Abhängigkeit von einem Pressweg. Hierbei werden sowohl die Presskraft als auch der Pressweg im Bereich des Mauls der Zange oder in einem Zwischenteil eines Hebelantriebs der Presszange gemessen. An der Presszange kann eine Auswerteschaltung vorgesehen sein mit einer geeigneten Anzeige zur Anzeige von Informationen zu der Qualität des Pressverlaufs. Die Presszange kann einen Datenspeicher besitzen, in welchem für unterschiedliche Arten von hergestellten Pressverbindungen, insbesondere verschiedene Kontakttypen, Kraft-Weg-Verläufe gespeichert werden können. Als optische Anzeigeeinrichtung kann eine Leuchtdiodenanzeige oder eine Flüssigkristallanzeige Einsatz finden. Ergänzend kann eine Signalausgabe über eine akustische Anzeigeeinrichtung erfolgen. Über unterschiedliche Farben oder Töne der Anzeigeeinrichtung können unterschiedliche Informationen zur Qualität der hergestellten Pressverbindung und des Presskraft-Pressweg-Verlaufs übermittelt werden. Als Schnittstelle für einen stationären Rechner wird eine kabelgebundene oder optische Schnittstelle oder jede mögliche über Luft übertragene Schnittstelle, welche elektromagnetische Strahlung im sichtbaren, infraroten oder Radio-Bereich nutzt, vorgeschlagen, wobei auch eine bidirektionale Schnittstelle eingesetzt sein kann. Eine Bewertung des Presskraftverlaufes kann durch Vergleich mit einem vorbestimmten Presskraftverlauf, ggf. mit einem vorgegebenen Toleranzbereich, erfolgen. Vorgeschlagen wird des Weiteren, sowohl die Presskraft als auch den Pressweg jeweils über einen Kraftsensor zu erfassen, wobei der Pressweg über eine über den Pressweg beaufschlagte Feder umgewandelt wird in eine dann über den Kraftsensor erfasste Kraft.

Die Druckschrift DE 10 2004 009 489 B4 offenbart die Unterstützung eines Einstellvorganges eines Presshubs je nach zu verpressenden Werkstück durch eine sensorische Erfassung und elektronische Verarbeitung der Position von Pressstempeln.

Die Druckschrift DE-OS 2 316 769 beschreibt eine nicht gattungsgemäße Pressmaschine, in welcher über ein Zählwerk die Anzahl der ausgeführten Arbeitshübe ablesbar sein soll, ohne dass näher erläutert ist, wie die Erfassung der Zahl der Arbeitshübe erfolgt und zu welchen Zweck das Zählwerk angezeigt soll.

DE 297 03 052 U1 beschreibt entsprechend einen Zählspeicher zur Aufzeichnung der Anzahl der durchgeführten Verpressungen in einer nicht gattungsgemäßen Pressmaschine mit elektrischem Antrieb. Eine Anzeige der Anzahl der durchgeführten Verpressungen soll eine Bedienungsperson auf das Erreichen eines Wartungsintervalls aufmerksam machen. Nach einer durchgeführten Wartung soll dann der Zählstand wieder gelöscht werden, womit dann die Zählprozedur wieder von neuem beginnen soll.

Die Druckschrift DE 10 2011 050 718 A1 schlägt ein Verfahren zur Überwachung des Verschleißes einer Press- oder Crimpzange vor, welches die unterschiedlichen Presskräfte und den dadurch hervorgerufenen unterschiedlichen Verschleiß beim Verpressen einerseits kleiner Werkstücke und andererseits größerer Werkstücke erfassen soll. Die Crimpzange verfügt zu diesem Zweck über eine Einstelleinrichtung, mittels welcher der beim vollständigen Schließen der Crimpzange erzielte Abstand zwischen den Presselementen eingestellt wird. Der eingestellte Abstand wird einem Mikrokontrollersystem der Crimpzange zugeführt. Des Weiteren wird dem Mikrokontrollersystem das Signal eines an Anschlagflächen der Handhebel angeordneten Endlagenschalters zugeführt, welcher einen Zählimpuls auslöst, wenn die Handhebel vollständig geschlossen sind. Ein in einem Speicher abgelegter Verschleißprognosewert prognostiziert einen durch einen vollständig durchlaufenden Betätigungshub hervorgerufenen Verschleiß in Abhängigkeit des durch die Einstelleinrichtung vorgegebenen Abstands. Hierbei kann der Verschleißprognosewert empirisch ermittelt sein, durch Versuche ermittelt sein, auf Erfahrungswerten beruhen oder als mathematische Funktionen hinterlegt sein. Die Verschleißprognosewerte werden mit Durchlaufen mehrerer Schließhübe der Crimpzange aufsummiert. Erreicht der aufsummierte Gesamtverschleißwert einen definierten Grenzwert, so erfolgt eine Ausgabe einer Aufforderung zu Kalibrierung der Crimpzange, was über eine an der Crimpzange vorhandene Anzeige, ein akustisches Signal oder eine mechanische Sperre erfolgen kann. Der Grenzwert kann durch eine einzuhaltende Norm definiert sein oder vom Hersteller vorgegeben werden. Möglich ist, dass mittels der Kalibrierung ein tatsächlicher Verschleiß ermittelt wird, der dann in einem Speicher der Crimpzange hinterlegt werden kann und an der Anzeige dargestellt werden kann, was auch in Verbindung mit einer Restnutzungsanzeige in % erfolgen kann. Dann kann ein Zurücksetzen des aufsummierten Gesamtverschleißwertes erfolgen. Es erfolgt dann wieder die Aufsummierung der Verschleißprognosewerte, bis ein weiterer Grenzwert erreicht wird mit erneuter Aufforderung zur Kalibrierung. Ist eine Gesamtlebensdauer erreicht, kann an der Anzeige eine Warnung ausgegeben werden oder es erfolgt ein mechanisches Sperren der Crimpzange. Zusätzlich kann ein Sensor vorgesehen sein, welcher die Crimpkraft erfasst, um Leerbetätigung der Crimpzange, bei welchen kein Verschleiß der Crimpzange auftritt, ausblenden zu können.

Die Druckschrift US 2010/0293720 A1 beschreibt eine Crimpzange, bei welcher in dem dem Zangenkopf zugewandten Endbereich eines Handhebels eine Zähleinrichtung in eine U-förmige Ausnehmung des Handhebels integriert ist. Die Zähleinrichtung besitzt ein Gehäuse, eine Abdeckung, eine LCD-Anzeige, einen Reed-Sensor und einen Controller. Der andere Handhebel trägt auf der dem erstgenannten Handhebel zugewandten Seite einen Permanentmagneten, dessen Annäherung an den Reed-Sensor mit dem Durchlaufen eines Schließhubs der Handhebel einen Zählimpuls auslöst.

Die Druckschrift DE 14 90 170 A1 betrifft ein sogenanntes "Handsickengerät", welches nicht als Handzange ausgebildet ist, sondern pistolenartig ausgebildet ist mit einem Griff und einem gegenüber dem Griff verschwenkbaren, den "Abzug" der pistolenartigen Form bildenden Betätigungshebel. Der Betätigungshebel wirkt über einen Umlenkhebel, einen Betätigungsstößel, eine Sperrverzahnung und einen Nockentrieb auf einen über ein Federpaket beaufschlagten Betätigungshebel zur Erzeugung der Sicke. Das Zählen des vollständigen Durchlaufens eines Schließhubs erfolgt hier über eine mechanische Zähleinrichtung.

Die Druckschrift US 3,590,484 A offenbart eine Lochzange für ein Entwerten von Tickets mit einer mechanischen Zähleinrichtung.

Die Druckschrift US 2,006,396 A offenbart ebenfalls eine Lochzange zum Entwerten von Tickets mit einer mechanischen Zähleinrichtung.

### AUFGABE DER ERFINDUNG

Der Erfindung liegt die Aufgabe zugrunde, eine Handzange mit erweiterten Möglichkeiten hinsichtlich der Überwachung des ordnungsgemäßen Betriebs der Handzange vorzuschlagen.

### LÖSUNG

Die Aufgabe der Erfindung wird erfindungsgemäß mit den Merkmalen des unabhängigen Patentanspruchs gelöst. Weitere bevorzugte erfindungsgemäße Ausgestaltungen sind den abhängigen Patentansprüchen zu entnehmen.

### BESCHREIBUNG DER ERFINDUNG

Die Erfindung liegt die Erkenntnis zugrunde, dass zwar die Überwachung einer Betätigungskraft einer Handzange, insbesondere einer Presskraft, oder die Überwachung eines Presskraft-Pressweg-Verlaufes vorteilhaft sein kann hinsichtlich der Gewährleistung eines gewünschten Ergebnisses der Bearbeitung eines Werkstücks durch die Handzange. Allerdings wird hierbei vorausgesetzt, dass die Handzange, insbesondere deren Antriebsmechanismus und deren Gesenke, in einwandfreiem Zustand sind. Ist aber beispielsweise ein Verschleiß eines Gesenkes der Handzange aufgetreten oder hat sich ein Lagerspiel des Antriebsmechanismus verändert, kann das Arbeitsergebnis der Handzange von dem gewünschten Ergebnis abweichen, auch wenn u. U. der vorgeschriebene Presskraftverlauf herbeigeführt worden ist. Um Beeinträchtigungen der Arbeitsergebnisse einer Handzange zu vermeiden, erfolgen regelmäßige Kalibrierungen oder Überprüfungen des Zustands der Handzange. Hierbei kann auch in der Art eines "TÜVs" eine turnusgemäße Zertifizierung des Zustandes der Handzange erfolgen, die beispielsweise monatlich oder jährlich erfolgt. Dies ist insbesondere der Fall für Handzangen, welche eine hohe Qualität des Arbeitsergebnisses gewährleisten sollen, wie dies beispielsweise für Handzangen für den Rohrpressbau oder Handzangen zum Verpressen von Verbindungselementen in der Luft- und Raumfahrt der Fall ist. Nachteilig bei derartigen regelmäßen Zertifizierungen ist aber, dass die Intervalle der Zertifizierung nicht zwingend mit dem tatsächlichen Umfang der Nutzung der Handzange korrelieren. Beispielsweise ist möglich, dass eine Handzange von der Herstellung bis zum ersten Einsatz bei einem Abnehmer längere Lieferzeiten erfahren hat oder auch beim Kunden vor deren erstem Einsatz über einen längeren Zeitraum bevorratet wurde, womit dann eine turnusgemäße erste Zertifizierung zu früh erfolgen würde. Des Weiteren kann die Einsatzhäufigkeit derselben Handzangen bei unterschiedlichen Kunden oder auch verschiedenen Mitarbeitern desselben Kunden unterschiedlich hoch sein, so dass bei Wahl der Intervalle für die Zertifizierung entsprechend der höchsten Einsatzhäufigkeit unnötiger Zertifizierungsaufwand entstehen kann oder zur Verringerung unnötigen Zertifizierungsaufwandes mitarbeiter- oder kundenabhängige Intervalle festzulegen wären.

Erfindungsgemäß wird vorgeschlagen, dass eine Handzange der eingangs erläuterten Art mit einer Zähleinrichtung ausgestattet wird, mittels welcher die von der Handzange durchlaufenen Arbeitshübe gezählt werden. Der Erfindung liegt dabei die überraschende Erkenntnis zugrunde, dass der Einsatz einer Zähleinrichtung, wie diese für komplexe Pressmaschinen mit einem fremdkraftbetätigten Antrieb wie ein elektrischer Antrieb durchaus bekannt ist, auch für eine Handzange möglich ist, welche hinsichtlich des apparativen Aufwandes und der üblichen Dimensionen, der Taktzahlen und des Antriebs gravierend von einer Pressmaschine abweicht. Während bei Pressmaschinen eine Erfassung der Presskraft und u. U. auch ein Zählen von Arbeitshüben trivial ist, da in der Pressmaschine ohnehin ein Antriebssignal, beispielsweise für die Bestromung des Antriebsaggregates vorliegt, welches für die Ermittlung der Presskraft oder ein Zählen von Arbeitshüben ausgewertet werden kann, ist dies für eine Handzange nicht der Fall. Erfindungsgemäß basiert die Zähleinrichtung der Handzange nicht (ausschließlich) auf der Erfassung einer Presskraft über eine Betätigungskraft oder Presskraft oder über die Auswertung der Antriebsbewegung eines Antriebs einer Pressmaschine, insbesondere der elektrischen Leistungsaufnahme und des Steuersignals eines elektrischen Antriebs. Vielmehr besitzt in der erfindungsgemäßen Handzange die Zähleinrichtung einen Sensor, der den Abstand von zwei Bauelementen der Handzange erfasst, welche über den Arbeitshub relativ zueinander bewegt werden. Beispielsweise kann der Sensor den Abstand von Handhebeln, von Zangenbacken oder jedweden Bauelementen des Antriebsmechanismus erfassen, deren Bewegung mit dem Durchlaufen des Arbeitshubs korreliert. Erfindungsgemäß findet somit nicht ein Kraftsensor Einsatz, sondern ein Weg- oder Abstandssensor, was sich hinsichtlich der Integration in eine Handzange, der Bauraumbedingungen, der Robustheit, der Kosten und der Zuverlässigkeit als vorteilhaft erwiesen hat. Hierbei kann der Sensor den Abstand über den gesamten Arbeitshub oder einen Teil des Arbeitshubs, vorzugsweise im Anfangsbereich des Arbeitshubs oder im Endbereich des Arbeitshubs, erfassen, wobei die Erfassung, Bereitstellung und/oder die Verarbeitung eines von dem Sensor bereitgestellten Signals kontinuierlich, digital oder (in der Art eines Schalters) binär erfolgen kann.

Im Rahmen der Erfindung kann ein beliebiger Abstandssensor Einsatz finden. Dieser kann als berührender Sensor oder als berührungsloser Sensor ausgebildet sein. Bspw. kann ein kapazitiver Sensor, ein induktiver Sensor, ein Wirbelstromsensor, ein Hall-Sensor, ein Reed-Sensor oder -Schalter, ein magnetoresistiver Sensor, ein magnetostriktiver Sensor, ein optischer Laser, ein konfokaler Sensor, ein Interferometer-Sensor, ein Ultraschall-Sensor u. ä. eingesetzt werden, ohne dass die Erfindung auf den Einsatz eines der genannten Sensortypen eingeschränkt ist.

Erfindungsgemäß wird vorgeschlagen, dass die Zähleinrichtung mit einem Modul ausgebildet ist (oder mit zwei Modulen ausgebildet ist, welche jeweils einem Handhebel zugeordnet sind). In das Modul oder eines der Module kann eine Steuereinheit, mindestens eine Leitungsverbindung in Form eines Kabels, eine Platine, ein Sender, ein Empfänger, eine Anzeigeeinrichtung, eine Batterie oder ein Akkumulator und/oder ein Anschluss für eine Leistungsversorgung und/oder Datenübertragung integriert sein. In einem derartigen Modul sind dann die genannten Bauelemente mit einem geeigneten Material, beispielsweise Kunstharz oder ein beliebiges fließfähiges oder pastöses und aushärtendes Material, zu einer Art Block vergossen. Ein derartiges vergossenes Modul kann dann als Halbzeug in der Fertigung der Handzange bevorratet und bereitgestellt werden. Anfällige Leitungsverbindungen oder anderweitige Bauelemente können durch Vergießen des Moduls geschützt sein gegenüber mechanischen Beschädigungen, Verschmutzungen, Feuchtigkeit oder Stößen. Möglich ist auch, dass die Montage des Moduls mit den weiteren Bauelementen der Handzange vereinfacht ist, indem das Modul als Ganzes in Wirkverbindung mit dem Bauelement, an welchem dieses zu montieren ist, oder in eine hierfür bestimmte Ausnehmung desselben gebracht oder eingebracht wird und dann als Ganzes befestigt wird. Es erübrigen sich u. U. auch mehrere separate Befestigungen der Steuereinheit, der Leitungsverbindungen, der Platine, des Senders, des Empfängers, der Anzeigeeinrichtung und/oder der Batterie oder des Akkumulators. U. U. ist auch eine Demontage eines derart vergossenen Moduls als Ganzes erleichtert und der Austausch gegen ein Reparatur- oder Ersatzmodul oder ein Modul eines anderen Typs vereinfacht. Grundsätzlich kann die Zähleinrichtung in beliebige Bauelemente der Handzange integriert sein. Beispielsweise möglich ist, dass die Zähleinrichtung im Bereich eines Zangenkopfes der Handzange angeordnet ist. Für einen besonderen Vorschlag der Erfindung ist die Zähleinrichtung in Handhebel der Handzange integriert, worunter auch die Integration mindestens eines Moduls der Zähleinrichtung zumindest teilweise in mindestens eine Handhebel zu subsumieren ist.

Möglich ist, dass die Handhebel der Handzange angesichts ihrer großen Erstreckung in Längsrichtung einen großen Einbauraum in diese Richtung bereitstellen. Andererseits führen die Handhebel in der Regel eine größere Bewegung über den Arbeitshub aus als beispielsweise die Zangenbacken, so dass bei Erfassung des Abstandes der Handhebel zum Zählen der durchlaufenen Arbeitshübe eine verhältnismäßig grob messende Sensoreinrichtung zum Einsatz kommen kann oder eine hohe Messgenauigkeit erzielt werden kann. Möglich ist auch, dass zwei Module der Zähleinrichtung jeweils auf den einander zugewandten Seiten der Handhebel angeordnet oder in diese integriert sind, womit sich diese am Ende des Arbeitshubes verhältnismäßig weit annähern oder sogar berühren, womit die Vielfalt einsetzbarer Sensoren u. U. vergrößert wird. Möglich ist auch, dass mindestens ein Modul aus einem Handhebel in Richtung des anderen Handhebels auskragt, um den Abstand der jeweils den beiden Handhebel zugeordneten Module zu verringern, und/oder dass der Handhebel (oder beide Handhebel) eine Auskröpfung, einen Steg oder Fortsatz in Richtung des anderen Handhebels besitzt, in welchen unter Verringerung des Abstands zu dem anderen Handhebel das Modul integriert ist. Im Extremfall kann sich über einen Teilhub oder den gesamten Arbeitshub der Handhebel die Auskröpfung, der Steg oder Fortsatz und damit auch das Modul durch eine Ausnehmung des anderen Handhebels hindurch erstrecken, wobei dann im Bereich der Ausnehmung das andere Modul in den anderen Handhebel integriert ist und die beiden Module miteinander zur Erzeugung des Messsignals in Wechselwirkung treten. Ein weiterer Vorteil der Integration der Zähleinrichtung in Handhebel der Handzange kann sein, dass üblicherweise der Zangenkopf raueren Einsatzbedingungen ausgesetzt ist als die Handhebel der Handzange, so dass hier eine u. U. empfindliche Zähleinrichtung nicht so einfach beschädigt wird. Darüber hinaus kann ein Schutz der Zähleinrichtung durch die Handhebel der Handzange bei Integration der Zähleinrichtung in dieselben erfolgen.

In besonderer Ausgestaltung dieses Lösungsgedankens kann der Handhebel in Plattenbauweise gebildet sein. In diesem Fall ist die Zähleinrichtung, insbesondere mindestens ein Modul derselben, (zumindest teilweise) zwischen Platten des Handhebels aufgenommen. Dieser Lösungsgedanke vereint die Vorteile der Ausbildung des Handhebels in Plattenbauweise (insbesondere eine kostengünstige Herstellung, eine steife, aber dennoch kompakte Ausgestaltung und die Möglichkeit einer Ausbildung von Lageraugen in den Platten mit Bohrungen der Platten oder in den Platten gehaltenen Lagerbolzen) mit der einfachen Bereitstellung eines Aufnahmeraums des Moduls der Zähleinrichtung zwischen den Platten bei gleichzeitigem Schutz des Moduls durch die Platten.

Gemäß einem weiteren Vorschlag der Erfindung ist ein Modul der Zähleinrichtung in eine Ummantelung eines Handhebels aus Kunststoff integriert oder von der Ummantelung aus Kunststoff zumindest teilweise abgedeckt. Diese Ausgestaltung kann die Erkenntnis nutzen, dass ein Messprinzip des Sensors nicht durch eine Ummantelung aus Kunststoff oder teilweise Abdeckung (wesentlich) gestört wird, aber die Ummantelung aus Kunststoff oder die zumindest teilweise Abdeckung einen Schutz des Moduls der Zähleinrichtung bereitstellen kann. Darüber hinaus kann durch die Integration des Moduls der Zähleinrichtung auch eine Art Block des Moduls gebildet sein, mit welchem einzelne Bestandteile des Moduls relativ zueinander fixiert werden.

Möglich ist, dass die Zähleinrichtung autark arbeitet. Ebenfalls möglich ist, dass die Zähleinrichtung über berührungslose Verbindungen mit externen Einrichtungen zur Leistungsversorgung und/oder Datenübertragung zusammenarbeitet. Für einen weiteren Vorschlag der Erfindung ist die Zähleinrichtung mit einem Anschluss ausgestattet. Dieser kann der Leistungsversorgung im Betrieb der Handzange dienen. Alternativ oder kumulativ möglich ist, dass über den Anschluss ein Wiederaufladen eines Akkumulators erfolgt. Des Weiteren möglich ist, dass über den Anschluss eine Veränderung der Betriebsbedingungen der Zähleinrichtung möglich ist. Auch möglich ist, dass der Anschluss genutzt wird als Datenübertragungseinrichtung, mittels welcher Betriebsdaten der Handzange oder auch der aktuelle Zählstand der Zähleinrichtung, ggf. mit ergänzenden Informationen wie Häufigkeiten des Durchlaufens eines Arbeitshubes an einem Arbeitstag, Datum und Uhrzeit eines Durchlaufen eines Arbeitshubs oder weitere Messwerte wie Betätigungskräfte, Presskräfte, Presskraft-Pressweg-Verläufe, übertragen werden.

Durchaus möglich ist, dass die Anzeige eines Zählstandes und hieraus abgeleiteter Informationen nur über eine externe Anzeigeeinrichtung erfolgt. Für eine erfindungsgemäße Handzange ist aber an der Handzange selber eine Anzeigeeinrichtung vorhanden, mittels welcher die Zahl der durchlaufenen Arbeitshübe oder eine hiervon abhängige Information angezeigt werden kann. Beispielsweise handelt es sich bei der von der Zahl der durchlaufenen Arbeitshübe abhängigen Information um die Information, ob ein Schwellwert für die Zahl der durchlaufenen Arbeitshübe erreicht ist.

Grundsätzlich sind beliebige Ausgestaltungen der Anzeigeeinrichtung möglich. Für einen erfindungsgemäßen Vorschlag ist die Anzeigeeinrichtung mit mindestens einer LED gebildet, die beispielsweise je nach Betriebszustand (insbesondere durch Betrieb/Nichtbetrieb der LED oder Betrieb der LED mit unterschiedlichen Farben) anzeigen kann, ob ein Schwellwert für die Zahl der durchlaufenen Arbeitshübe erreicht ist oder die Handzange betriebsbereit ist oder hingegen eine Zertifizierung erforderlich ist.

Die Auswertung des Ergebnisses der Zähleinrichtung kann beliebig erfolgen. Für einen Vorschlag der Erfindung besitzt die Zähleinrichtung eine Steuereinheit. Die Steuereinheit ist mit einer Steuerlogik ausgestattet, die auf Grundlage der gezählten Arbeitshübe eine Auswertung hinsichtlich eines Verschleißes der Handzange, insbesondere eines Gesenkes oder des Antriebsmechanismus, vornimmt. Je nach Ergebnis dieser Auswertung kann dann eine Wartung, Reparatur oder lediglich eine Zertifizierung oder Prüfung erfolgen.

In Weiterbildung dieses Gedankens können dem Benutzer auch durchaus unterschiedliche Informationen gegeben werden. Hierfür ist die Steuereinheit der Zähleinrichtung mit Steuerlogik ausgestattet, welche die Zahl der durch die Zähleinrichtung erfassten Arbeitshübe mit einem ersten Schwellwert vergleicht. Bei Überschreiten des ersten Schwellwerts steuert die Steuereinheit die Anzeigeeinrichtung zur Erzeugung einer ersten Anzeige an. Darüber hinaus wird die Zahl der durch die Zähleinrichtung erfassten Arbeitshübe mit einem zweiten Schwellwert (der von dem ersten Schwellwert abweicht) verglichen. Bei Überschreiten des zweiten Schwellwerts steuert die Steuereinheit die Anzeigeeinrichtung zur Erzeugung einer zweiten Anzeige an. Durchaus möglich ist, dass in Ergänzung auch der Vergleich mit einem dritten, vierten ... Schwellwert erfolgt mit der Erzeugung einer dritten, vierten ... Anzeige.

Dies soll anhand des folgenden nicht beschränkenden Beispiels erläutert werden: Möglich ist, dass vor der eigentlichen Inbetriebnahme der Handzange die Handzange, beispielsweise im Rahmen der Qualitätskontrolle bei dem Hersteller, einige Arbeitshübe durchlaufen werden müssen. Somit kann der erste Schwellwert korrelieren mit der Zahl dieser vor der Inbetriebnahme durchlaufenen Arbeitshübe. Mit Überschreiten des ersten Schwellwerts kann mittels der ersten Anzeige indiziert werden, dass die Handzange betriebsbereit ist. Soll eine Einstellung der Benutzung der Handzange, eine Zertifizierung oder Prüfung, eine Wartung oder ein Austausch eines Gesenkes oder eines anderen Bauelementes nach N Arbeitshüben erfolgen, kann ein zweiter Schwellwert entsprechend der Zahl N gewählt werden. Mit Überschreiten dieses zweiten Schwellwertes wird mit der zweiten Anzeige dem Benutzer indiziert, dass der Betrieb der Handzange einzustellen ist oder eine Zertifizierung erfolgen muss. Für den Fall, dass der Benutzer von dieser Aufforderung zur Einstellung des Betriebs nicht überrascht werden soll, kann ein dritter Schwellwert definiert werden, welcher kleiner ist als der genannte zweite Schwellwert, beispielsweise 5 oder 10 % kleiner ist als dieser. Mit Erreichen dieses dritten Schwellwertes kann dann mit einer dritten Anzeige dem Benutzer indiziert werden, dass eine baldige Einstellung des Betriebs der Handzange erforderlich ist und nur noch ein begrenzte Zahl von Arbeitshüben mit dieser durchgeführt werden sollte.

Die unterschiedlichen Anzeigen können in unterschiedlichen Farben einer LED, Ansteuerung unterschiedlicher LEDs, dem Wechsel von einem durchgängigen Betrieb einer LED beispielsweise als dritte Anzeige zu einem blinkenden Betrieb derselben LED als zweite Anzeige u. ä. bestehen.

In weiterer Ausgestaltung der Erfindung verfügt die Zähleinrichtung über eine Reset-Einrichtung. Über diese kann der aktuelle Zählstand der Arbeitshübe auf null oder einen vorgegebenen Wert zurückgesetzt werden. Um lediglich ein nicht beschränkendes Beispiel zu nennen, kann die Zähleinrichtung Einsatz finden, um zu gewährleisten, dass zwecks Vermeidung eines übermäßigen Verschleißes von Gesenken die Gesenke nur mit einer definierten Anzahl von Arbeitshüben benutzt werden. Erfolgt ein vorzeitiger Austausch der Gesenke oder der Austausch von Gesenken nach dem Durchlaufen der vorbestimmten maximalen Zahl von Arbeitshüben, soll die Zähleinrichtung auch für ein neues Paar von Gesenken genutzt werden können, was durch Rücksetzung des Zählstandes mittels der Reset-Einrichtung ermöglicht ist. Hierbei kann die Reset-Einrichtung durch einen Schalter, Knopf oder Sensor betätigt werden, welcher an der Handzange frei zugänglich ist, beispielsweise auf einer Innenseite eines Handhebels. Soll die unbeabsichtigte Betätigung der Reset-Einrichtung vermieden werden, kann vorteilhaft sein, wenn die Reset-Einrichtung durch einen Deckel oder eine Klappe abgedeckt ist oder erschwert zugänglich hinter einem Vorsprung oder in einer Vertiefung angeordnet ist. Möglich ist auch, dass eine Reset-Einrichtung Einsatz findet, welche nur über ein Spezialwerkzeug oder über ein elektrisches Reset-Signal betätigbar ist.

Durchaus möglich ist, dass die Schwellwerte, mit welchen ein Vergleich der durch die Zähleinrichtung ermittelten Zahl der durchlaufenen Arbeitshübe erfolgt, fest vorgegeben sind, wobei je nach Typ der Handzange, des eingesetzten Antriebsmechanismus und/oder des mit der Handzange bearbeiteten Werkstücks unterschiedliche Schwellwerte zum Einsatz kommen können. In weiterer Ausgestaltung schlägt die Erfindung vor, dass die Steuereinheit der Zähleinrichtung mit Steuerlogik ausgestattet ist, welche den Schwellwert in Abhängigkeit von Betriebsgrößen ermittelt. Findet beispielsweise ergänzend an der Handzange die Erfassung einer Betätigungskraft oder Presskraft Einsatz, kann mittels der Steuerlogik ein kleinerer Schwellwert berücksichtigt werden, wenn während der Arbeitshübe eine verhältnismäßig große Betätigungskraft oder Presskraft wirkt, während ein größerer Schwellwert zugrunde gelegt wird, wenn während der Arbeitshübe verhältnismäßig kleine Betätigungskräfte oder Presskräfte wirken. Andere möglicherwiese berücksichtigte Betriebsgrößen sind beispielsweise (ohne Beschränkung hierauf) Temperaturbedingungen, Betätigungshäufigkeiten, eingesetzte Gesenke u. ä.

Die Erfindung schlägt auch vor, dass die Zähleinrichtung mit mindestens einem, vorzugsweise zwei, Modul/Modulen gebildet ist. Diese Module können eine vereinfachte Montage und Demontage ermöglichen. Hierbei kann ein Modul mit einem Sender des Sensors oder einem Permanentmagneten ausgebildet sein, während das andere Modul einen Empfänger, einen Reed-Kontakt o. ä besitzt. Durch die Module wird auch ermöglicht, dass auf einfache Weise unterschiedliche Ausstattungsvarianten der Handzange, nämlich solche mit Zähleinrichtung und ohne Zähleinrichtung, bereitgestellt werden können. Ebenfalls möglich ist, dass durch die modulare Ausbildung der Zähleinrichtung eine einfache Nachrüstbarkeit einer vorhandenen Handzange mit einer Zähleinrichtung möglich ist.

Durchaus möglich ist, dass die Zähleinrichtung das Durchlaufen jedes Arbeitshubs, das Erreichen eines Anfangs- oder Endbereichs des Arbeitshubs oder einer Endstellung des Arbeitshubs o. ä. zählt. Möglich ist aber auch, dass die Handzange einen Arbeitshub besitzt, welcher mehrere sukzessive Teilhübe erfordert. Um lediglich einige nicht beschränkende Beispiele zu nennen, kann es sich bei einer derartigen Handzange um eine Schneidzange gemäß dem Patent DE 43 03 180 C2 oder eine Handzange zum Verpressen von Fassungen, Rohren, Kabelschuhen und ähnlichen Werkzeugen gemäß Patent DE 198 34 859 C2 oder DE 199 63 097 C1 oder eine Presszange gemäß DE 10 2008 005 472 B3 handeln. Hierbei ist u. U. die Zahl der durchlaufenen Teilhübe nicht aussagekräftig hinsichtlich der Beanspruchung der Bauelemente der Handzange, da in einem ersten Teilhub des Arbeitshubs die Beanspruchung der Bauelemente noch gering ist, während die Beanspruchung mit zunehmend durchgeführten Teilhüben zunimmt. In diesem Fall kann die Steuereinheit der Zähleinrichtung mit Steuerlogik ausgestattet sein, welche den Zählstand erst dann erhöht, wenn mehrere oder sämtliche Teilhübe des Arbeitshubs durchlaufen sind. Ebenfalls möglich ist, dass die Erhöhung des Zählstandes erst nach einem Erreichen einer definierten Endstellung des Bearbeitungsvorgangs erfolgt. Möglicherweise ist eine derartige Handzange auch mit einem sogenannten Zwangsgesperre, vgl. auch die in der vorliegenden Anmeldung genannten Druckschriften der Anmelderin, in welchen ein Zwangsgesperre Einsatz findet, ausgestattet, welches das Durchlaufen sämtlicher Teilhübe zwingend erforderlich macht oder eine Öffnung der Handzange erst mit Erreichen der definierten Endstellung des Bearbeitungsvorgangs ermöglicht und/oder eine temporäre Entlastung der Handhebel nach einem Teil des Arbeitshubs ermöglicht. Hier wird eine Sperrklinke für das Öffnen der Handhebel erst mit Durchlaufen sämtlicher sukzessiver Teilhübe oder mit Erreichen der definierten Endstellung des Bearbeitungsvorgangs freigegeben. Die Freigabe eines derartigen Sperrelements kann bei der Erfassung derselben über einen geeigneten Sensor als Impuls für die Erhöhung des Zählerstandes genutzt werden.

Vorteilhafte Weiterbildungen der Erfindung ergeben sich aus den Patentansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt eine erfindungsgemäße Handzange in einer teilgeschnittenen Draufsicht.
- **Fig. 2**: zeigt eine Detailansicht II-II der Handzange gemäß Fig. 1.
- **Fig. 3**: zeigt eine Detailansicht III-III der Handzange gemäß Fig. 1.
- **Fig. 4**: zeigt im Detail eines Endbereichs von Handhebeln eine erfindungsgemäße Handzange.
- **Fig. 5**: zeigt im Detail eines Endbereichs von Handhebeln eine erfindungsgemäße Handzange.
- **Fig. 6**: zeigt schematisch eine Zähleinrichtung, wie diese in einer erfindungsgemäßen Handzange Einsatz finden kann.

### FIGURENBESCHREIBUNG

**Fig. 1** zeigt beispielhaft eine Handzange 1, hier in Ausbildung als Presszange für das Verpressen von Rohrverbindungen, wie diese grundsätzlich in den Druckschriften DE 199 63 097 C1 und DE 103 46 241 B3 beschrieben ist, welche zum Gegenstand der vorliegenden Anmeldung gemacht werden.

Die Betätigung der Handzange 1 erfolgt über die Verschwenkung von Handhebeln 2, 3 über einen Arbeitshub 17 aufeinander zu, welche mit dem Verpressen eines Werkstücks zwischen Zangenbacken 4, 5 einhergeht. Die Handhebel 2, 3 sind jeweils in Plattenbauweise gebildet mit zwei Platten 6, 7 bzw. 8, 9, welche in dem in den **Fig. 2 und 3** dargestellten Bereich einen Abstand 10, 11 besitzen. Im Bereich der Handhebel 2, 3 ist jeweils ein Modul 12, 13 angeordnet. Für das dargestellte Ausführungsbeispiel sind die Module 12, 13 in die Handhebel 2, 3 integriert, nämlich in einem durch den Abstand 10, 11 vorgegebenen Zwischenraum 14, 15 angeordnet. Hierzu verfügen die Module 12, 13 über eine Erstreckung, welche dem zugeordneten Abstand 10, 11 entspricht oder kleiner ist als dieser. Alternative Integrationsmöglichkeiten oder ein Halten der Module 12, 13 an Grundkörpern der Handhebel 2, 3 sind ebenfalls möglich. Beispielsweise kann die Integration der Module 12, 13 in eine Ausnehmung eines Grundkörpers des Handhebels 2, 3 erfolgen.

Mit den Modulen 12, 13 ist eine Zähleinrichtung 16 gebildet, welche die Zahl von durchlaufenen Arbeitshüben 17 der Handhebel 2, ,3 aufeinander zu zum Bearbeiten des Werkstücks zählt. Für das dargestellte Ausführungsbeispiel ist das Modul 13 mit einem Sender 18 gebildet, bei welchem es sich beispielsweise um einen Permanentmagneten 19 handeln kann. Das Modul 12 ist mit einem Empfänger 20 gebildet. Ist der Sender 18 mit einem Permanentmagneten 19 gebildet, kann der Empfänger 20 das Magnetfeld und dessen Änderung über den Arbeitshub 17 erfassen. Mit dem Sender 18 und dem Empfänger 20 ist ein Sensor 21 gebildet, welcher den Abstand der Handhebel 2, 3 oder das Unterschreiten eines Mindestabstandes erfasst, wodurch ein Zählimpuls ausgelöst wird. In das Modul 12 ist darüber hinaus eine Anzeigeeinrichtung 22, insbesondere eine LED 23, integriert, welche an der Innenseite des Handhebels 2 für den Benutzer sichtbar ist, wobei diese (abweichend zu dem dargestellten Ausführungsbeispiel) auch in einem Seitenbereich oder an der Außenseite des Handhebels 2 angeordnet und damit sichtbar sein kann.

Für das in den Fig. 1 bis 3 dargestellte Ausführungsbeispiel besitzen die Module 12, 13 auch am Ende des Arbeitshubs 17 einen verhältnismäßig großen Abstand, so dass ein Sensor 21 eingesetzt sein muss, welcher das für das Zählen herangezogene Signal oder einen Zählimpuls auch über diesen Abstand auslösen kann. Soll der Abstand der Module 12, 13 verringert werden, kann mindestens einer der Handhebel 2, 3 im Bereich der Zähleinrichtung einen Fortsatz 24, 25 in Richtung des anderen Handhebels 3, 2 besitzen, welcher dann das Modul 12, 13 trägt oder in welchen das Modul 12, 13 integriert ist (vgl. **Fig. 4**).

Möglich ist auch, dass sich gemäß **Fig. 5** ein Fortsatz 25 eines Handhebels 3 in eine Ausnehmung 26 eines Fortsatzes 24 des anderen Handhebels 2 oder des Grundkörpers des Handhebels 2 selbst (und u. U. auch durch diese Ausnehmung 26 hindurch) erstreckt. In diesem Fall kann das Modul 12 in einem seitlichen Begrenzungsbereich der Ausnehmung 26 angeordnet sein, so dass das Modul 13 während des Arbeitshubs 17 an dem Modul 12 vorbeibewegt wird, u. U. mit einem sehr kleinen Abstand. Möglich ist, dass für diese Ausgestaltung die Module 12, 13 durch Eintritt des Fortsatzes 25 in die Ausnehmung 26 des Fortsatzes 24 zusätzlich geschützt sind. Abweichend zu dem dargestellten Ausführungsbeispiel können auch mehrere Module, insbesondere mehrere Sender 18, in zumindest einen der Fortsätze 24, 25 integriert sein, welche dann sukzessive passiert werden, womit eine genauere Erfassung des Abstandes der Handhebel 2, 3 oder die Erfassung des Abstandes in mehreren Stufen ermöglicht ist.

**Fig. 6** zeigt schematisch die Zähleinrichtung 16, welche mit den beiden Modulen 12, 13 gebildet ist. Hier ist das dem Handhebel 3 zugeordnete Modul 13 mit dem Permanentmagneten 19 gebildet, so dass dieses weder eine Leistungsversorgung noch eine Steuereinrichtung erfordert und keine Signale empfängt oder erzeugt.

Das dem Handhebel 2 zugeordnete Modul 12 verfügt über den Empfänger 20, welcher über Leitungsverbindungen 27 mit einer Batterie oder einem Akkumulator 28 und einer Steuereinheit 29, welche mit geeigneter Steuerlogik 30 ausgestattet ist, verbunden ist. Die Steuereinheit 29 ist wiederum verbunden mit einer Anzeigeeinrichtung 22 und/oder einem Anschluss 31 für eine externe Leistungsversorgung und/oder einer Datenübertragung und/oder einer Reset-Einrichtung 32 für eine Zurücksetzung des Zählstandes. Die elektrische Leistungsversorgung der Steuereinheit 29 kann über den Anschluss 31 oder über den Akkumulator oder die Batterie 28 erfolgen. Bei Einsatz eines Akkumulators 28 kann ein weiterer Anschluss 33 zum erstmaligen Aufladen oder Nachladen des Akkumulators vorhanden sein.

Vorzugsweise besitzt ein Modul 12, 13 oder besitzen beide Module 12, 13
- insgesamt eine Baugröße von weniger als 8 cm³, vorzugsweise weniger als 2 cm³ und insbesondere weniger als 1 cm³ und/oder
- eine maximale Erstreckung von 1 cm.

In Fig. 6 ist das Modul 12 gestrichelt umrandet. Hierbei kann das Modul 12 zu einem Block 34 vergossen sein.

Möglich ist, dass als Sensor 21 eine Infrarot-Abstandssensor zum Einsatz kommt. Ebenfalls möglich ist, dass eine Übertragung zwischen einzelnen Modulen 12, 13 der Zähleinrichtung 16 und/ oder zwischen der Zähleinrichtung 16 und einer externen Überwachungs-, Anzeige-, Dokumentations-, Speicher- und/oder Auswerteeinrichtung über einer Infrarot-Übertragungseinrichtung erfolgt, welche unidirektional arbeiten kann oder auch bidirektional arbeiten kann, bspw. um Betriebsgrößen der Zähleinrichtung 16 zu verändern, eine Initialisierung vorzunehmen oder einen Reset durchzuführen.

Die erfindungsgemäße Gestaltung ist bspw. auch einsetzbar im Zusammenhang mit Handzangen, wie diese von der Anmelderin unter den Bezeichnungen CS 10, CSV 10, CSV 10 LWL-MOST-POF, CSV 10 LWL-MOST, CSV 10 FAKRA, CS 11, AE, AE 24, CS 8, CK 90, CK 100, CS 30 STRATO, PHOTOVOLTAIK, CS 40, CS KTVR, CE. Kabelschneider SH oder SCORA 2 (vgl. Prospekt WEZAG: Werkzeuge für die professionelle Anwendung, Dokument-Nr.: Kat. 10/11) vertrieben werden. Diese und andere Handzangen der hier einschlägigen Art, für welche die Erfindung einsetzbar ist, sind des Weiteren in den Dokumenten der Anmelderin DE 35 12 157 C2, DE 37 08 727 C2, DE 37 33 358 C1, DE 40 23 337 C1, DE 40 26 332 C2, DE 40 39 435 C1, DE 43 03 180 C1, DE 44 27 553 C2, DE 196 10 899 C1, DE 296 20 856 U1, DE 197 13 580 C2, DE 197 09 639 A1, DE 197 53 436 C2, DE 297 12 879 U1, DE 198 02 287 C1, DE 198 07 737 C2, DE 298 03 336 U1, DE 198 32 884 C1, DE 198 34 859 C2, DE 199 24 086 C2, DE 199 24 087 C2, DE 199 63 097 C1, DE 100 56 900 C1, DE 101 32 413 C2, DE 101 40 270 B4, DE 102 42 345 B3, DE 103 46 241 B3, DE 10 2005 003 615 B3, DE 10 2005 003 617 B3, DE 10 2007 038 626 B3, DE 10 2007 001 235 B4, DE 10 2008 003 524 B4, DE 10 2008 007 303 B4, DE 10 2008 005 472 B3, DE 10 2008 012 011 B3, DE 10 2008 017 366 A1, DE 20 2008 003 703 U1, DE 10 2009 001 949 A1, EP 1 724 101 A1, EP 2 305 428 A1, EP 2 463 969 A2, EP 2 562 891 A1, EP 2 672 580 A1, EP 2 672 581 A1, EP 2 672 582 A1, EP 2 672 583 A1, EP 2 672 584 A1, EP 2 672 585 A2 und den nicht vorveröffentlichten Patentanmeldungen EP 13 176 918.4, EP 14 154 206.8 sowie EP 14 177 831.6 beschrieben.

### BEZUGSZEICHENLISTE

- 1: Handzange
- 2: Handhebel
- 3: Handhebel
- 4: Zangenbacke
- 5: Zangenbacke
- 6: Platte
- 7: Platte
- 8: Platte
- 9: Platte
- 10: Abstand
- 11: Abstand
- 12: Modul
- 13: Modul
- 14: Zwischenraum
- 15: Zwischenraum
- 16: Zähleinrichtung
- 17: Arbeitshub
- 18: Sender
- 19: Permanentmagnet
- 20: Empfänger
- 21: Sensor
- 22: Anzeigeeinrichtung
- 23: LED
- 24: Fortsatz
- 25: Fortsatz
- 26: Ausnehmung
- 27: Leitungsverbindung
- 28: Akkumulator, Batterie
- 29: Steuereinheit
- 30: Steuerlogik
- 31: Anschluss
- 32: Reset-Einrichtung
- 33: Anschluss
- 34: Block

## Patentansprüche

1. Handzange (1) mit einer Zähleinrichtung (16) zum Zählen der durchlaufenen Arbeitshübe (17), welche mit einem Sensor (21) gebildet ist, der den Abstand oder Weg von zwei über den Arbeitshub relativ zueinander bewegten Bauelementen erfasst, **dadurch gekennzeichnet, dass** die Zähleinrichtung (16) mit einem vergossenen Modul (12, 13) ausgebildet ist, in welches
a) eine Steuereinheit (29),
b) mindestens eine Leitungsverbindung (27),
c) eine Platine
d) ein Sender (18),
e) ein Empfänger (20),
f) eine Anzeigeeinrichtung (22),
g) eine Batterie oder ein Akkumulator (28) und/oder
h) ein Anschluss (31, 33) für eine Leistungsversorgung und/oder Datenübertragung integriert sind/ist.

2. Handzange (1) nach Anspruch 1, **dadurch gekennzeichnet, dass** die Zähleinrichtung (16) in Handhebel (2, 3) der Handzange (1) integriert ist.

3. Handzange (1) nach Anspruch 1 oder 2, **dadurch gekennzeichnet, dass** mindestens ein Handhebel (2; 3) in Plattenbauweise gebildet ist und ein Modul (12;13) der Zähleinrichtung (16) zwischen Platten (6, 7; 8, 9) des Handhebels (2; 3) aufgenommen ist.

4. Handzange (1) nach Anspruch 2 der 3, **dadurch gekennzeichnet, dass** ein Modul (12, 13) der Zähleinrichtung (16) in eine Ummantelung eines Handhebels (2, 3) aus Kunststoff integriert ist oder von dieser zumindest teilweise abgedeckt ist.

5. Handzange (1) nach einem der vorhergehenden Ansprüche, **dadurch gekennzeichnet, dass** die Zähleinrichtung (16) mit einem Anschluss (31, 33) ausgestattet ist.

6. Handzange (1) nach einem der vorhergehenden Ansprüche, **dadurch gekennzeichnet, dass** eine Anzeigeeinrichtung (22) für die Zahl der durchlaufenen Arbeitshübe (17) oder eine hiervon abhängige Information vorhanden ist.

7. Handzange (1) nach Anspruch 6, **dadurch gekennzeichnet, dass** die Anzeigeeinrichtung (22) mit einer LED (23) gebildet ist.

8. Handzange (1) nach einem der vorhergehenden Ansprüche, **dadurch gekennzeichnet, dass** eine oder die Steuereinheit (29) der Zähleinrichtung (16) mit Steuerlogik (30) ausgestattet ist, welche auf Grundlage der gezählten Arbeitshübe (17) eine Auswertung hinsichtlich eines Verschleißes der Handzange (1), insbesondere eines Gesenkes oder der Antriebsteile, vornimmt.

9. Handzange (1) nach einem der Ansprüche 6 bis 8, **dadurch gekennzeichnet, dass** eine oder die Steuereinheit (29) der Zähleinrichtung (16) mit Steuerlogik (30) ausgestattet ist, welche die Zahl der durch die Zähleinrichtung (16) erfassten Arbeitshübe (17) mit einem Schwellwert vergleicht und bei Überschreiten des Schwellwerts die Anzeigeeinrichtung (22) ansteuert.

10. Handzange (1) nach Anspruch 9, **dadurch gekennzeichnet, dass** die Steuereinheit (29) der Zähleinrichtung (16) mit Steuerlogik (30) ausgestattet ist, welche
a) die Zahl der durch die Zähleinrichtung (16) erfassten Arbeitshübe (17) mit einem ersten Schwellwert vergleicht und bei Überschreiten des ersten Schwellwerts die Anzeigeeinrichtung (22) zur Erzeugung einer ersten Anzeige ansteuert und
b) die Zahl der durch die Zähleinrichtung (16) erfassten Arbeitshübe (17) mit einem zweiten Schwellwert vergleicht und bei Überschreiten des zweiten Schwellwerts die Anzeigeeinrichtung (22) zur Erzeugung einer zweiten Anzeige ansteuert.

11. Handzange (1) nach Anspruch 10, **dadurch gekennzeichnet, dass** die Steuereinheit (29) der Zähleinrichtung (16) mit Steuerlogik (30) ausgestattet ist, welche
a) die Zahl der durch die Zähleinrichtung (16) erfassten Arbeitshübe (17) mit einem Schwellwert vergleicht, welcher einer Zahl von Kalibrierhüben oder Arbeitshüben einer Qualitätskontrolle entspricht,
b) die Zahl der durch die Zähleinrichtung (16) erfassten Arbeitshübe (17) mit einem Schwellwert vergleicht, welcher einer Zahl maximal zulässiger Arbeitshübe entspricht und/oder
c) die Zahl der durch die Zähleinrichtung (16) erfassten Arbeitshübe (17) mit einem Schwellwert vergleicht, welche mit dem baldigen Erreichen der Zahl maximal zulässiger Arbeitshübe korreliert.

12. Handzange (1) nach einem der vorhergehenden Ansprüche, **dadurch gekennzeichnet, dass** die Zähleinrichtung (16) über eine Reset-Einrichtung (32) verfügt.

13. Handzange (1) nach einem der Ansprüche 9 bis 11, **dadurch gekennzeichnet, dass** die Steuereinheit (29) der Zähleinrichtung (16) mit Steuerlogik (30) ausgestattet ist, welche den Schwellwert in Abhängigkeit von anderen Betriebsgrößen ermittelt.

14. Handzange (1) nach einem der vorhergehenden Ansprüche, **dadurch gekennzeichnet, dass** die Zähleinrichtung (16) mit mindestens einem montierbaren, demontierbaren und/oder nachrüstbaren Modul (12, 13) gebildet ist.

15. Handzange (1) nach einem der vorhergehenden Ansprüche, **dadurch gekennzeichnet, dass** die Steuereinheit (29) der Zähleinrichtung (16) mit Steuerlogik (30) ausgestattet ist, welche
a) bei einem Arbeitshub, welcher mehrere sukzessive Teilhübe erfordert, erst nach einem Durchlaufen sämtlicher sukzessiver Teilhübe, oder
b) erst nach einem Erreichen einer definierten Endstellung des Bearbeitungsvorgangs den Zählstand erhöht.

## Claims

1. Manual pliers (1) comprising a counting device (16) for counting passed working strokes (17) wherein the counting device comprises a sensor (21) which senses a distance or displacement of two components moved relatively to each other over the working stroke, **characterised in that** the counting device (16) is built with a cast module (12, 13) into which:
a) a control unit (29),
b) at least a wire connection (27),
c) an electrical or electronical board,
d) a transmitter (18),
e) a receiver (20),
f) a displaying device (22),
g) a battery or an accumulator (28) and/or
h) a port (31, 33) for a power supply and/or for a data transfer
is/are integrated.

2. Manual pliers (1) of claim 1, **characterised in that** the counting device (16) is integrated into hand levers (2, 3) of the pliers (1).

3. Manual pliers (1) of claim 1 or 2, **characterised in that** at least one of the hand levers (2; 3) has a plate design and a module (12; 13) of the counting device (16) is accommodated between the plates (6, 7; 8, 9) of the hand lever (2; 3).

4. Manual pliers (1) of claim 2 or 3, **characterised in that** a module (12, 13) of the counting device (16) is integrated into a cover of one of the hand levers (2, 3) made of plastic or at least partially covered by the same.

5. Manual pliers (1) of one of the preceding claims, **characterised in that** the counting device (16) comprises a port (31, 33).

6. Manual pliers (1) of one of the preceding claims, **characterised in that** a displaying device (22) for displaying the number of passed working strokes (17) or an information dependent thereof is provided.

7. Manual pliers (1) of claim 6, **characterised in that** the displaying device (22) comprises a LED (23).

8. Manual pliers (1) of one of the preceding claims, **characterised in that** a or the control unit (29) of the counting device (16) comprises control logic (30) which, based on the registered working strokes (17), evaluates an abrasion of the pliers (1), in particular evaluates an abrasion of a die or of the driving components.

9. Manual pliers (1) of one of claims 6 to 8, **characterised in that** a or the control unit (29) of the counting device (16) comprises control logic (30) which compares the number of working strokes (17) registered by the counting device (16) with a threshold value and actuates or controls the displaying device (22) when exceeding the threshold.

10. Manual pliers (1) of claim 9, **characterised in that** the control unit (29) of the counting device (16) comprises control logic (30) which
a) compares the number of working strokes (17) registered by the counting device (16) with a first threshold and actuates or controls the displaying device (22) for producing a first display when exceeding the first threshold and
b) compares the number of working strokes (17) registered by the counting device (16) with a second threshold and actuates or controls the displaying device (22) for producing a second display when exceeding the second threshold.

11. Manual pliers (1) of claim 10, **characterised in that** the control unit (29) of the counting device (16) comprises control logic (30) which
a) compares the number of working strokes (17) registered by the counting device (16) with a threshold which corresponds to a number of calibration strokes or working strokes of a quality control,
b) compares the number of the working strokes (17) registered by the counting device (16) with a threshold which corresponds to a number of the maximal admissible working strokes and/or
c) compares the number of working strokes (17) registered by the counting device (16) with a threshold which correlates with the imminent reaching of the number of the maximal admissible working strokes.

12. Manual pliers (1) of one of the preceding claims, **characterised in that** the counting device (16) comprises a reset-device (32).

13. Manual pliers (1) of one of claims 9 to 11, **characterised in that** the control unit (29) of the counting device (16) comprises control logic (30) which determines the threshold value in dependence on other operating parameters.

14. Manual pliers (1) of one of the preceding claims, **characterised in that** the counting device (16) comprises at least one attachable, removable and/or retrofittable module (12, 13).

15. Manual pliers (1) of one of the preceding claims, **characterised in that** the control unit (29) of the counting device (16) comprises control logic (30) which increases the registered count number
a) for a working stroke requiring a plurality of successive stroke parts only after having passed all of the successive stroke parts or
b) only after having reached a defined end position of the working process.

## Revendications

1. Pince à main (1) avec un dispositif de comptage (16) destiné à compter les courses de travail effectuées (17), qui est formé d'un capteur (21) qui capte la distance ou le déplacement de deux éléments constitutifs déplacés l'un par rapport l'autre pendant la course de travail, **caractérisée en ce que** le dispositif de comptage (16) est constitué d'un module (12, 13) moulé dans lequel sont intégrés
a) une unité de commande (29),
b) au moins un raccordement de conduite (27),
c) une platine,
d) un émetteur (18),
e) un récepteur (20),
f) un dispositif d'affichage (22),
g) une batterie ou un accumulateur (28), et/ou
h) une connexion (31, 33) pour une alimentation de puissance et/ou une transmission de données.

2. Pince manuelle (1) selon la revendication 1, **caractérisée en ce que** le dispositif de comptage (16) est intégré dans le levier manuel (2, 3) de la pince manuelle (1).

3. Pince manuelle (1) selon la revendication 1 ou 2, **caractérisée en ce qu'**au moins un levier manuel (2 ; 3) est formé en plaques, et un module (12 ; 13) du dispositif de comptage (16) est reçu entre des plaques (6, 7 ; 8, 9) du levier manuel (2 ; 3).

4. Pince manuelle (1) selon la revendication 2 ou 3, **caractérisée en ce qu'**un module (12, 13) du dispositif de comptage (16) est intégré dans une gaine d'un levier manuel (2, 3) en matière plastique ou est recouvert par celle-ci au moins partiellement.

5. Pince manuelle (1) selon l'une des revendications précédentes, **caractérisée en ce que** le dispositif de comptage (16) est équipé d'une connexion (31, 33).

6. Pince manuelle (1) selon l'une des revendications précédentes, **caractérisée par** la présence d'un dispositif d'affichage (22) du nombre de courses de travail (17) effectuées ou d'une information qui en dépend.

7. Pince manuelle (1) selon la revendication 6, **caractérisée en ce que** le dispositif d'affichage (22) est formé avec une LED (23).

8. Pince manuelle (1) selon l'une des revendications précédentes, **caractérisée en ce qu'**une ou l'unité de commande (29) du dispositif de comptage (16) est équipée d'une logique de commande (30) qui, sur la base des courses de travail (17) comptées, procède à une analyse concernant une usure de la pince manuelle (1), en particulier d'une matrice ou des parties d'entraînement.

9. Pince manuelle (1) selon l'une des revendications 6 à 8, **caractérisée en ce qu'**une ou l'unité de commande (29) du dispositif de comptage (16) est équipée d'une logique de commande (30) qui compare le nombre de courses de travail (17) captées par le dispositif de comptage (16) avec une valeur de seuil et pilote le dispositif d'affichage (22) en cas de dépassement de la valeur de seuil.

10. Pince manuelle (1) selon la revendication 9, **caractérisée en ce que** l'unité de commande (29) du dispositif de comptage (16) est équipée d'une logique de commande (30) qui
a) compare le nombre de courses de travail (17) captées par le dispositif de comptage (16) avec une première valeur de seuil et, en cas de dépassement de la première valeur de seuil, pilote le dispositif d'affichage (22) pour la production d'un premier affichage et
b) compare le nombre de courses de travail (17) captées par le dispositif de comptage (16) avec une deuxième valeur de seuil et, en cas de dépassement de la deuxième valeur de seuil, pilote le dispositif d'affichage (22) pour la production d'un deuxième affichage.

11. Pince manuelle (1) selon la revendication 10, **caractérisée en ce que** l'unité de commande (29) du dispositif de comptage (16) est équipée d'une logique de commande (30) qui
a) compare le nombre de courses de travail (17) captées par le dispositif de comptage (16) avec une valeur de seuil qui correspond à un nombre de courses d'étalonnage ou de courses de travail d'un contrôle qualité,
b) compare le nombre de courses de travail (17) captées par le dispositif de comptage (16) avec une valeur de seuil qui correspond à un nombre de courses de travail admissibles au maximum et/ou
c) compare le nombre de courses de travail (17) captées par le dispositif de comptage (16) avec une valeur de seuil qui établit une corrélation avec l'atteinte imminente du nombre de courses de travail admissibles au maximum.

12. Pince manuelle (1) selon l'une des revendications précédentes, **caractérisée en ce que** le dispositif de comptage (16) dispose d'un dispositif de reset (32).

13. Pince manuelle (1) selon l'une des revendications 9 à 11, **caractérisée en ce que** l'unité de commande (29) du dispositif de comptage (16) est équipée d'une logique de commande (30) qui détermine la valeur de seuil en fonction d'autres grandeurs de fonctionnement.

14. Pince manuelle (1) selon l'une des revendications précédentes, **caractérisée en ce que** le dispositif de comptage (16) est formé avec au moins un module (12, 13) pouvant être monté, démonté et/ou installé a posteriori.

15. Pince manuelle (1) selon l'une des revendications précédentes, **caractérisée en ce que** l'unité de commande (29) du dispositif de comptage (16) est équipée d'une logique de commande (30) qui augmente la valeur de comptage
a) lors d'une course de travail qui exige plusieurs courses partielles successives, seulement après une réalisation de toutes les courses partielles successives, ou
b) seulement après l'atteinte d'une position extrême définie du processus d'usinage.
